# EUROPÄISCHE PATENTSCHRIFT

(11) **EP 1 308 268 B1**
(45) Veröffentlichungstag und Bekanntmachung des Hinweises auf die Patenterteilung: **10.01.2007**
(21) Anmeldenummer: 01126273.0
(22) Anmeldetag: 06.11.2001
(51) Int. Cl.: B30B 15/00, B30B 15/14

(54) **Press- oder Stanzautomat**
Automatic pressing or punching machine
Machine automatique pour le pressage ou l'estampage

(43) Veröffentlichungstag der Anmeldung: 07.05.2003
(73) Patentinhaber: Haulick + Roos GmbH, 75175 Pforzheim (DE)
(72) Erfinder: Markus Roos, D-75181 Pforzheim (DE)
(74) Vertreter: Hoeger, Stellrecht & Partner Patentanwälte

(56) Entgegenhaltungen:
- EP-A- 0 367 035
- EP-A- 0 732 194
- EP-A- 0 941 834
- EP-A- 0 943 422
- DE-A- 19 846 210
- US-A- 4 386 304

## Beschreibung

Die Erfindung betrifft einen Preß- oder Stanzautomat mit einem Gestell, das ein Gestellunterteil mit einer Aufspannplatte sowie ein eine Antriebseinheit aufnehmendes Gestelloberteil aufweist, das sich über Ständer am Gestellunterteil abstützt, und mit einem von der Antriebseinheit zu einer Hin- und Herbewegung antreibbaren Stößel, der über Führungssäulen in vertikaler Richtung verschiebbar am Gestell gehalten ist, und mit einer Verstelleinrichtung zur Verstellung der Stößelumkehrposition während des Betriebs des Preß- oder Stanzautomaten, wobei der Verstelleinrichtung eine Meßeinrichtung zugeordnet ist mit einem ersten, am bewegbaren Stößel gehaltenen Meßglied sowie einem mit diesem zusammenwirkenden, ortsfest gehaltenen zweiten Meßglied zum berührungslosen Erfassen der Stößelumkehrposition, wobei die Führungssäulen sowie der Stößel und die Aufspannplatte einen Werkzeugeinbauraum definieren zur Aufnahme von Werkzeugen wobei das erste und das zweite Meßglied außerhalb des Werkzeugeinbauraums in einem eine Führungssäule umgreifenden Bereich des Stö-Bels angeordnet sind.

Um bei Stanz- oder Preßautomaten den Werkzeugverschleiß zu reduzieren und damit die Standzeiten der Werkzeuge zu verlängern, ist es günstig, wenn die Umkehrposition des Stößels, das heißt dessen unterer Totpunkt, unabhängig von der Temperatur des Preß- oder Stanzautomaten und unabhängig von den insbesondere in der Beschleunigungsphase auftretenden Massenkräften möglichst konstant gehalten werden kann. Hierzu wird in der DE-OS 27 31 074 ein Stellantrieb für eine Stößellageverstellung vorgeschlagen, so daß im laufenden Betrieb des Preß- oder Stanzautomaten die StöBelumkehrposition verstellt werden kann. Dies gibt die Möglichkeit, die Eintauchtiefe eines innerhalb des Werkzeugeinbauraumes am Stößel gehaltenen Oberwerkzeugs in ein auf der Aufspannplatte fixiertes Unterwerkzeug auch bei zunehmender Hubzahl konstant zu halten. Die DE-OS 27 31 074 schlägt in diesem Zusammenhange vor, innerhalb des Werkzeugeinbauraums im Bereich der Werkzeuge eine induktive Eintauchtiefen-Meßeinrichtung anzuordnen, so daß die Eintauchtiefe direkt erfaßt und an eine Regeleinrichtung weitergegeben werden kann. Durch Vergleich zwischen IST-Wert und SOLL-Wert der Eintauchtiefe kann dann die Stößelumkehrposition mit Hilfe des Stellantriebs entsprechend nachreguliert werden.

Statt einer direkten Messung der Eintauchtiefe des Stößels wird in der EP 0 367 035 B1 eine indirekte Messung vorgeschlagen, indem der im Werkzeug auftretende Druck erfaßt wird. Hierzu kommt ein Druckaufnehmer zum Einsatz, der innerhalb des Werkzeugeinbauraumes am Oberwerkzeug oder am Unterwerkzeug gehalten ist. Der beim Zusammenfahren von Oberwerkzeug und Unterwerkzeug auf den Druckaufnehmer einwirkende Druck stellt hierbei ein Maß für die Eintauchtiefe dar.

Ein weiterer Preß- oder Stanzautomat, bei dem die Stößelumkehrposition während des Betriebs verstellt werden kann, ist aus der EP 0 732 194 B1 bekannt. Zur Messung der Stößellage kommt eine Meßeinrichtung zum Einsatz mit einem ersten, mit dem Stößel fest verbundenen Meßglied und einem zweiten, ortsfest gehaltenen Meßglied. Das erste Meßglied ist stangen- oder bandförmig ausgebildet und weist eine vom zweiten Meßglied erkennbare Skalenmarkierung in Form einer Vielzahl sich in Längsrichtung des ersten Meßglieds abwechselnder Nord- und Südpolbereichen auf. Das zweite Meßglied umfaßt einen Detektorkopf mit einer Induktionsschleife zur Bereitstellung eines von der Relativstellung der beiden Meßglieder abhängigen Meßsignals. Die beiden Meßglieder sind bei einem inneren Eckbereich des Werkzeugeinbauraumes angeordnet.

Werden die Meßglieder in die Werkzeuge eingebaut, so kann damit zwar die Stößellage sehr genau erfaßt werden, die Umrüstung des Preß- oder Stanzautomaten ist allerdings aufgrund des Einbaus der Meßglieder mit beträchtlichen Umrüstzeiten und Justierungsarbeiten verbunden. Werden die Meßglieder außerhalb der Werkzeuge bei einem inneren Eckbereich des Werkzeugeinbauraumes angeordnet, so können zwar die Umrüstzeiten reduziert werden, es besteht allerdings die Gefahr einer Beschädigung und einer Verschmutzung der empfindlichen Meßglieder.

Ein Preßautomat mit den Merkmalen des Oberbegriffes von Patentanspruch 1 ist aus der japanischen Veröffentlichung JP-A-2001062597 bekannt. Eines der Meßglieder ist bei diesem Preßautomat an der Außenseite des Stößels gehalten.

Aufgabe der vorliegenden Erfindung ist es, einen Preß- oder Stanzautomaten der gattungsgemäßen Art derart weiterzubilden, daß auf konstruktiv einfache Weise eine zuverlässige Meßgröße zur Verstellung der Stößelumkehrposition bereitgestellt werden kann, wobei praktisch keine Gefahr einer Beschädigung der Meßglieder beim Umrüsten der Werkzeuge besteht.

Diese Aufgabe wird bei einem Preß- oder Stanzautomaten der eingangs genannten Art erfindungsgemäß dadurch gelöst, daß im Abstand zu den Führungssäulen jeweils ein Ständer und/oder eine seitliche Schutzwand angeordnet sind und daß das erste und das zweite Meßglied im Bereich zwischen der Führungssäule und dem zugeordneten Ständer bzw. einer zugeordneten Schutzwand positioniert sind.

Wie eingangs erwähnt, ist der Stößel des erfindungsgemäßen Preß- oder Stanzautomaten mit Hilfe von Führungssäulen in vertikaler Richtung verschiebbar am Gestell gehalten. Hierzu werden die Führungssäulen vom Stößel umgriffen. In die Erfindung fließt nun der Gedanke ein, den die Führungssäulen umgreifenden Bereich des Stößels zur Anordnung der ersten und zweiten Meßglieder der Meßeinrichtung heranzuziehen. In diesem Bereich greift der Stößel über den Werkzeugeinbauraum hinaus, so daß der gesamte Werkzeugeinbauraum zur Montage von Werkzeugen zur Verfügung steht und nicht durch die Anordnung der Meßglieder beeinträchtigt wird. Es wird also der größtmögliche Werkzeugeinbauraum zur Verfügung gestellt. Werden die Werkzeuge ausgetauscht, so wird deren Montage nicht durch die Meßglieder behindert, so daß praktisch keine Gefahr besteht, daß die Meßglieder beim Umrüsten des Preß- oder Stanzautomaten beschädigt werden. Auch die Verschmutzungsgefahr wird deutlich reduziert.

Erfindungsgemäß sind im Abstand zu den Führungssäulen jeweils ein Ständer und/oder eine seitliche Schutzwand angeordnet, und das erste und das zweite Meßglied sind im Bereich zwischen der Führungssäule und dem zugeordneten Ständer bzw. der zugeordneten Schutzwand positioniert. Die Meßglieder sind dadurch zuverlässig vor mechanischen Einwirkungen geschützt, da sie außerhalb des Werkzeugeinbauraumes im Bereich zwischen einer Führungssäule und dem zugeordneten Ständer bzw, der zugeordneten Schutzwand angeordnet sind. In Richtung auf den Werkzeugeinbauraum besteht dadurch ein Schutz aufgrund der Führungssäule, in der dem Werkzeugeinbauraum abgewandten Richtung sind die Meßglieder durch den Ständer bzw. die Schutzwand abgedeckt.

Günstig ist es, wenn der Preß- oder Stanzautomat eine elektronische Vergleichseinheit umfaßt, mit deren Hilfe die von den Meßgliedern bereitgestellte Meßgröße mit einem SOLL-Wert verglichen werden kann. Letzterer ist vorzugsweise über eine Programmiereinheit der Vergleichseinheit vorgebbar. Der SOLL-Wert kann beispielsweise von einer Bedienperson nach erfolgter Umrüstung des Preß- oder Stanzautomaten während eines Testlaufs vorgegeben werden, indem die Bedienperson die Qualität des mittels des Preß- oder Stanzautomaten bearbeiteten Werkstücks beurteilt. Weicht der mittels der Meßglieder ermittelte IST-Wert vom vorgebbaren SOLL-Wert über ein vorbestimmtes Toleranzmaß hinaus ab, so wird die Stößelumkehrposition entsprechend korrigiert. Hierzu kommt die an sich bekannte Verstelleinrichtung zum Einsatz, mit deren Hilfe die Stößellage, insbesondere die untere Totpunktlage des Stößels, während des laufenden Betriebs des Preß- oder Stanzautomaten nachjustiert werden kann.

Vorzugsweise ist das zweite Meßglied dem ersten Meßglied benachbart an einem Ständer gehalten. Alternativ könnte vorgesehen sein, das zweite Meßglied dem ersten Meßglied benachbart am Pressentisch zu fixieren.

Um das zweite Meßglied besonders zuverlässig vor mechanischen Einwirkungen zu schützen, ist es günstig, wenn das zweite Meßglied an der der zugeordneten Führungssäule zugewandten Seitenwand des Ständers gehalten ist.

Bei einer besonders bevorzugten Ausführungsform des erfindungsgemäßen Preß- oder Stanzautomaten ist vorgesehen, daß der Preß- oder Stanzautomat ein Dehnungsmeßglied umfaßt zur Messung der Dehnung des Ständers, an dem das zweite Meßglied gehalten ist, und daß der Preß- oder Stanzautomat eine dem Dehnungsmeßglied zugeordnete Korrektureinheit aufweist zur Korrektur des von der Meßeinrichtung bereitgestellten Meßwerts in Abhängigkeit vom Meßsignal des Dehnungsmeßgliedes. Eine derartige Ausgestaltung hat den Vorteil, daß Meßungenauigkeiten, die sich aufgrund einer Dehnung des Ständers ergeben, kompensiert werden können. Um die Säulendehnung zu erfassen, kommt das Dehnungsmeßglied zum Einsatz, das ein Meßsignal bereitstellt zur Korrektur des von der Meßeinheit bereitgestellten Meßwertes. Während des Betriebs des Preß- oder Stanzautomaten kann folglich die Stößelumkehrposition sehr exakt bestimmt werden, ohne daß es hierzu erforderlich ist, die Meßglieder innerhalb des Werkzeugeinbauraumes zu positionieren.

Um eine ungleichmäßige Ständerdehnung zuverlässig erfassen zu können, ist bei einer bevorzugten Ausgestaltung vorgesehen, daß der Preß- oder Stanzautomat zumindest zwei Druckmeßglieder aufweist, die an zwei einander diagonal gegenüberliegenden Ständern des Gestells angeordnet sind. Die diagonale Anordnung der Druckmeßglieder am Gestell ermöglicht es auf konstruktiv einfache Weise, ungleichmä-ßige Ständerdehnungen zu ermitteln, so daß Meßungenauigkeiten bezüglich der unteren Totpunktlage des Stößels aufgrund einer ungleichmäßigen Ständerdehnung korrigiert werden können.

Eine besonders hohe Präzision bei der Messung der Stößelumkehrposition bei von der Messung unbeeinflußtem Werkzeugeinbauraum kann dadurch erzielt werden, daß der Preß- oder Stanzautomat mindestens zwei Meßeinrichtungen umfaßt mit jeweils einem ersten und einem zweiten Meßglied, wobei die Meßeinrichtungen außerhalb des Werkzeugeinbauraumes in einander diagonal gegenüberliegenden, jeweils eine Führungssäule umgreifenden Bereichen des Stößels angeordnet sind. Die diagonale Anordnung der Meßeinrichtungen ermöglicht es, eventuell auftretende Führungsunsymmetrien des Stößels auszugleichen, so daß trotz der Messung der Stößellage außerhalb des Werkzeugeinbauraums zuverlässig die Lage des Stößels innerhalb des Werkzeugeinbauraums bestimmt werden kann.

Von besonderem Vorteil ist es hierbei, wenn der Preß- oder Stanzautomat eine Signalverarbeitungseinheit umfaßt, die zur Berechnung eines Mittelwerts der von den beiden Meßeinrichtungen bereitgestellten Meßsignalen mit den beiden Meßeinrichtungen verbunden ist. Die Mittelwertbildung der beiden in diagonaler Anordnung erfaßten Meßsignale ermöglicht es auf konstruktiv besonders einfache Weise, die innerhalb des Werkzeugeinbauraums herrschende Stößellage zu ermitteln.

Zum berührungslosen Erfassen der Stößellage können die ersten und zweiten Meßglieder beispielsweise magnetisch zusammenwirken. So kann das zweite Meßglied zum Beispiel einen magnetfeldempfindlichen Sensor, vorzugsweise einen Hallsensor aufweisen, wobei die am Sensor herrschende Magnetfeldstärke von der Stellung des ersten Meßgliedes abhängig ist. Das erste Meßglied kann hierzu ein Steuerglied aufweisen zur Beeinflussung des am Ort des Sensors herrschenden Magnetfeldes. Das Steuerglied kann beispielsweise konisch ausgestaltet sein, so daß durch eine Vertikalbewegung des ersten Meßgliedes der Abstand des Steuergliedes zum Sensor des zweiten Meßgliedes verändert und dadurch die am Sensor auftretende Magnetfeldstärke beeinflußt wird.

Bei einer bevorzugten Ausführungsform des erfindungsgemäßen Preß- oder Stanzautomaten ist vorgesehen, daß das erste und das zweite Meßglied induktiv zusammenwirken. Hierbei ist es besonders günstig, wenn das erste oder das zweite Meßglied in das jeweils andere Meßglied eingreift. Vorzugsweise umfaßt eines der beiden Meßglieder eine Spule, durch die ein von der Lage des anderen Meßgliedes abhängiger Strom fließt. Eines der beiden Meßglieder kann beispielsweise eine Vielzahl von in Reihe zueinander angeordneter, einander abwechselnder Nord- und Südpole aufweisen. Vorzugsweise ist die Reihe der Nord- und Südpole am ersten Meßglied angeordnet, das hierzu eine stangen- oder bandförmige Ausgestaltung aufweist. Das zweite Meßglied weist vorzugsweise eine U-förmige Nut auf, in die das erste Meßglied eintaucht, und umfaßt zumindest eine Induktionsspule, so daß eine Relativverschiebung der beiden Meßglieder innerhalb der Induktionsspule einen Strom induziert, der von einem zugeordneten Detektor erfaßt werden kann zur Bereitstellung eines von der Lage des Stößels abhängigen Meßsignals.

Die nachfolgende Beschreibung einer bevorzugten Ausführungsform der Erfindung dient im Zusammenhang mit der Zeichnung der näheren Erläuterung. Es zeigen:
- Figur 1:: eine schematische Darstellung eines Preß- oder Stanzautomaten und
- Figur 2:: eine Schnittansicht längs der Linie 2-2 in Figur 1.

Als Beispiel eines erfindungsgemäßen Preß- oder Stanzautomaten ist in der Zeichnung in schematischer Weise ein Schnellstanzautomat dargestellt, der insgesamt mit dem Bezugszeichen 10 belegt ist. Er umfaßt ein rahmenartiges Gestell 12 mit einem Gestellunterteil 14 und einem Gestelloberteil 15, das sich über insgesamt vier, in den Eckpunkten eines Rechtecks angeordnete Ständer 16 am Gestellunterteil 15 abstützt. Die Ständer 16 weisen somit eine tragende Funktion auf und sind dementsprechend massiv ausgestaltet.

Das Gestelloberteil 15 nimmt eine Antriebseinheit 18 auf zum Antrieb eines in vertikaler Richtung hin- und herbewegbaren Stößels 20. Hierzu umfaßt die Antriebseinheit eine Exzenterwelle 22, die mittels Rollenlager 24 drehbar am Gestell 12 gehalten ist und mittels eines in der Zeichnung nicht dargestellten, an sich bekannten Antriebsmotors zu einer Drehbewegung antreibbar ist. An der Exzenterwelle 22 sind zwei Pleuel 26, 27 drehbar gehalten. Beide Pleuel 26 und 27 sind mit ihrem freien Ende über eine zur Verstellung der Umkehrposition des Stößels vorgesehene Verstelleinrichtung 29 am Stößel 20 gehalten.

Die Führung des Stößels in vertikaler Richtung erfolgt mittels insgesamt vier in den Eckpunkten eines Rechtecks angeordneter Führungssäulen 31 bis 34, die jeweils von einem Haltearm 35, 36, 37 bzw. 38 des Stößels 20 umgriffen sind, so daß die Führungssäulen 31 bis 34 - jeweils einem Ständer 16 benachbart - unverschieblich am Stößel 20 gehalten sind.

Die Führungssäulen 31 bis 34 sind mit ihrer jeweiligen Längsachse 31a bis 34a vertikal ausgerichtet und begrenzen in horizontaler Richtung einen Werkzeugeinbauraum 40, dessen vertikale Ausdehnung durch die Unterseite des Stößels 20 sowie die Oberseite einer Aufspannplatte 42 des Gestellunterteils 14 begrenzt ist. Innerhalb des Werkzeugeinbauraums 40 lassen sich am Stößel 20 und der Aufspannplatte 42 ein an sich bekanntes und deshalb in der Zeichnung nicht dargestelltes Unterwerkzeug bzw. ein in der Zeichnung ebenfalls nicht dargestelltes, an sich bekanntes Oberwerkzeug montieren zum Stanzen oder Pressen eines Werkstückes.

Jeder Führungssäule 31 bis 34 ist endseitig oberhalb und unterhalb des Werkzeugeinbauraumes 40 ein spielfrei vorgespanntes Wälzlager 45 zugeordnet mit einer Führungsbuchse, so daß der Stößel 20 mittels der Führungssäulen 31 bis 34 und der Wälzlager 45 in vertikaler Richtung exakt geführt ist.

Um im Dauerbetrieb des Schnellstanzautomaten auftretende Temperatureinflüsse möglichst gering zu halten, ist ein Öl-Kühlkreislauf 47 vorgesehen mit einem in der Zeichnung nicht dargestellten Ölbehälter, der in das Gestellunterteil 14 integriert ist.

Der Stößel 20 ist über die Pleuel 26 und 27 mittels der Exzenterwelle 22 zu einer Hin- und Herbewegung antreibbar. Zum Ausgleich der hierbei auftretenden Massenkräfte umfaßt die Antriebseinheit 18 eine oberhalb der Exzenterwelle 22 angeordnete und mit dieser über einen Pleuel 49 gekoppelte Ausgleichsmasse 51, die an vertikal ausgerichteten Führungsstangen 53 geführt ist.

Die Aufstellung des Schnellstanzautomaten 10 auf einer Bodenfläche 55 erfolgt über Schwingungsdämpfer 57, die eine möglichst umweltfreundliche Aufstellung des Schnellstanzautomaten 10 ermöglichen, indem auftretende Schwingungen sehr stark gedämpft werden.

Während der Anlaufphase des Schnellstanzautomaten 10 kann trotz des Einsatzes des Kühlkreislaufes 47 eine geringfügige Temperaturerhöhung nicht vermieden werden. Diese Temperaturerhöhung führt ebenso wie auftretende Massenkräfte dazu, daß sich der untere Umkehrpunkt des Stößels 20 geringfügig verändert. Um dieser Veränderung entgegenzuwirken, kann die Stößelumkehrposition des Stößels 20 während des Betriebs des Preß- oder Stanzautomaten 10 mittels der Verstelleinrichtungen 29 verstellt werden. Zur Bestimmung der Stößellage ist im Bereich der Führungssäule 31 sowie im Bereich der der Führungssäule 31 diagonal gegenüberliegenden Führungssäule 34 jeweils eine Meßeinrichtung 60 bzw. 62 angeordnet, die jeweils ein erstes, außerhalb des Werkzeugeinbauraumes 40 im Bereich des jeweiligen Haltearms 35 bzw. 38 festgelegtes erstes Meßglied 64 und ein mit dem ersten Meßglied 34 zusammenwirkendes, am jeweils benachbart angeordneten Ständer 16 gehaltenes zweites Meßglied 66 umfassen. Die horizontale Ausdehnung des Werkzeugeinbauraumes 40 wird, wie voranstehend erläutert, durch die Führungssäulen 31 bis 34 bestimmt. Wie insbesondere aus Figur 2 deutlich wird, sind die beiden Meßeinrichtungen 60 und 62 außerhalb des Werkzeugeinbauraumes 40 angeordnet, denn die jeweils eine Führungssäule 31 bis 34 umgreifenden Haltearme 35 bis 38 ragen über den Werkzeugeinbauraum 40 hinaus, und die ersten Meßglieder 64 sind in dem über den Werkzeugeinbauraum 40 hinausragenden Bereich an den Haltearmen 35 bzw. 38 fixiert. Die zweiten Meßglieder 66 sind, ebenfalls außerhalb des Werkzeugeinbauraumes 40, am jeweils benachbarten Ständer 16 festgelegt.

Die ersten Meßglieder 64 sind jeweils stangenförmig ausgestaltet und weisen eine Vielzahl von in Längsrichtung hintereinander angeordneter Nord- und Südpole auf. Die zweiten Meßglieder 66 umfassen jeweils eine Aufnahmenut, in die die ersten Meßglieder 64 eintauchen, sowie jeweils eine Induktionsspule (nicht dargestellt), in der beim Verschieben des Stößels 20 und der damit verbundenen Relativbewegung der ersten Meßglieder 64 ein Induktionsstrom induziert wird. Derartige Meßeinrichtungen 60 bzw. 62 mit ersten und zweiten Meßgliedern 64 bzw. 66 sind an sich bekannt und beispielsweise in der EP 0 732 194 B1 beschrieben. Die beiden Meßeinrichtungen 60 und 62 stehen über nicht dargestellte elektrische Leitungen mit einer Signalverarbeitungseinheit 71 in elektrischer Verbindung, die ihrerseits über nicht dargestellte elektrische Leitungen mit den Verstelleinrichtungen 29 gekoppelt ist. Die Signalverarbeitungseinheit 71 umfaßt eine elektronische Anzeigevorrichtung 73 sowie ein Tastenfeld 74 zur Eingabe von Steuerungsdaten und dient der Steuerung des Schnellstanzautomaten 10 einschließlich der Verstelleinrichtungen 29. Außerdem wird von der Signalverarbeitungseinheit 71 ein an sich bekannter, in der Zeichnung nicht dargestellter Vorschubapparat gesteuert, mit dem dem Werkzeugeinbauraum 40 zu bearbeitende Werkstücke zugeführt werden können.

Wie insbesondere aus Figur 2 deutlich wird, sind die beiden Meßeinrichtungen 60 und 62 außerhalb des Werkzeugeinbauraumes 40 angeordnet, und zwar in einem Bereich zwischen der jeweiligen Führungssäule 31 bzw. 34 und einer am jeweils zugeordneten Ständer 16 fixierten seitlichen Schutzwand 68, so daß die Meßeinrichtungen 60 und 62 einerseits durch die jeweilige Führungssäule 31 bzw. 34 und andererseits durch den jeweils zugeordneten Ständer 16 und die Schutzwand 68 vor mechanischen Einwirkungen geschützt sind.

Mittels der ersten und zweiten Meßglieder 64 bzw. 66 der beiden Meßeinrichtungen 60 und 62 kann während des laufenden Betriebs des Schnellstanzautomaten 10 die Lage des unteren Totpunktes des Stößels 20 erfaßt werden. Die beiden Meßeinrichtungen 60 und 62 stellen der Signalverarbeitungseinheit 71 jeweils ein Meßsignal bereit, wobei die Signalverarbeitungseinheit 71 einen Mittelwert bildet, der zur Steuerung der Verstelleinrichtungen 29 herangezogen wird.

Die zweiten Meßglieder 66 der beiden Meßeinrichtungen 60 und 62 sind an der der jeweiligen Führungssäule 31 bzw. 34 zugewandten Seitenwand 76 des jeweils benachbart angeordneten Ständers 16 gehalten. Die jeweilige Seitenwand 76 nimmt zusätzlich jeweils ein Dehnungsmeßglied 78 bzw. 80 auf, beispielsweise einen Dehnungsmeßstreifen, mit dessen Hilfe eine temperaturbedingte Dehnung des jeweiligen Ständers 16 erfaßt werden kann. Die Dehnungsmeßglieder 78 und 80 stehen über in der Zeichnung nicht dargestellte elektrische Leitungen ebenfalls mit der Signalverarbeitungseinheit 71 in elektrischer Verbindung. Die Meßsignale der Dehnungsmeßglieder 78 und 80 werden zur Korrektur der von den Meßeinrichtungen 60 und 62 bereitgestellten Meßsignale herangezogen. Hierzu umfaßt die Signalverarbeitungseinheit 71 eine Korrektureinheit 82, so daß aufgrund einer Ständerdehnung auftretende Meßungenauigkeiten der Meßeinrichtungen 60 und 62 kompensiert werden können.

Kommt es während des Betriebs des Schnellstanzautomaten 10 zu einer Veränderung des unteren Totpunktes des Stößels 20, so wird dies von den Meßeinrichtungen 60 und 62 registriert, die ein IST-Signal bereitstellen, das mit einem der Signalverarbeitungseinheit 71 vorgebbaren SOLL-Signal verglichen werden kann. Überschreitet die hierbei ermittelte Abweichung einen ebenfalls der Signalverarbeitungseinheit 71 vorgebbaren Toleranzbereich , so werden die Verstelleinrichtungen 29 zu einer Korrektur der Stößelumkehrposition aktiviert, indem die effektive Länge der Pleuel 26 und 27 nachjustiert wird.

## Patentansprüche

1. Preß- oder Stanzautomat (10) mit einem Gestell (12), das ein Gestellunterteil (14) mit einer Aufspannplatte (42) sowie ein eine Antriebseinheit (18) aufnehmendes Gestelloberteil (15) aufweist, das sich über Ständer (16) am Gestellunterteil (14) abstützt, und mit einem von der Antriebseinheit (18) zu einer Hin- und Herbewegung antreibbaren Stößel (20), der über Führungssäulen (31, 32, 33, 34) in vertikaler Richtung verschiebbar am Gestell (12) gehalten ist, und mit einer Verstelleinrichtung (29) zur Verstellung der Stößelumkehrposition während des Betriebs des Preß- oder Stanzautomaten (10), wobei der Verstelleinrichtung (29) eine Meßeinrichtung (60; 62) zugeordnet ist mit einem ersten, am bewegbaren Stößel (20) gehaltenen Meßglied (64) sowie einem mit diesem zusammenwirkenden, ortsfest gehaltenen zweiten Meßglied (66) zum berührungslosen Erfassen der Stößelurnkehrposition, wobei die Führungssäulen (31, 32, 33, 34) sowie der Stößel (20) und die Aufspannplatte (42) einen Werkzeugeinbauraum (40) definieren zur Aufnahme von Werkzeugen und wobei das erste und das zweite Meßglied (64, 66) außerhalb des Werkzeugeinbauraums (40) in einem eine Führungssäule (31 bzw. 34) umgreifenden Bereich (35 bzw. 38) des Stößels (20) angeordnet sind, **dadurch gekennzeichnet, daß** im Abstand zu den Führungssäulen (31, 32, 33, 34) jeweils ein Ständer (16) und/oder eine seitliche Schutzwand (68) angeordnet sind und daß das erste und das zweite Meßglied (64, 66) im Bereich zwischen der Führungssäule (31, 32, 33, 34) und dem zugeordneten Ständer (16) bzw. einer zugeordneten Schutzwand (68) positioniert sind.

2. Preß- oder Stanzautomat nach Anspruch 1, **dadurch gekennzeichnet, daß** das zweite Meßglied (66) dem ersten Meßglied (64) benachbart an einem Ständer (16) gehalten ist.

3. Preß- oder Stanzautomat nach Anspruch 2, **dadurch gekennzeichnet, daß** das zweite Meßglied (66) an der der benachbarten Führungssäule (31, 34) zugewandten Seite (76) des Ständers (16) gehalten ist.

4. Preß- oder Stanzautomat nach Anspruch 2 oder 3, **dadurch gekennzeichnet, daß** der Preß- oder Stanzautomat (10) ein Dehnungsmeßglied (78) umfaßt zur Messung der Dehnung des Ständers (16), an dem das zweite Meßglied (66) gehalten ist, und daß der Preß- oder Stanzautomat (10) eine dem Dehnungsmeßglied (78) zugeordnete Korrektureinheit (82) aufweist zur Korrektur des von der Meßeinheit (60, 62) bereitgestellten Meßwerts in Abhängigkeit vom Meßsignal des DehnungsmeBgliedes (78).

5. Preß- oder Stanzautomat nach Anspruch 4, **dadurch gekennzeichnet, daß** der Preß- oder Stanzautomat (10) zumindest zwei Dehnungsmeßglieder (78) umfaßt, die an zwei einander diagonal gegenüberliegenden Ständern (16) des Gestells (12) angeordnet sind.

6. Preß- oder Stanzautomat nach einem der voranstehenden Ansprüche, **dadurch gekennzeichnet, daß** der Preß- oder Stanzautomat (10) mindestens zwei Meßeinrichtungen (60, 62) umfaßt mit jeweils einem ersten und einem zweiten Meßglied (64, 66), wobei die Meßeinrichtungen (60, 62) außerhalb des Werkzeugeinbauraumes (40) in einander diagonal gegenüberliegenden, jeweils eine Führungssäule (31, 34) umgreifenden Bereichen (35, 38) des Stößels (20) angeordnet sind.

7. Preß- oder Stanzautomat nach Anspruch 6, **dadurch gekennzeichnet, daß** der Preß- oder Stanzautomat (10) eine Signalverarbeitungseinheit (71) umfaßt, die zur Berechnung eines Mittelwertes der von den beiden Meßeinrichtungen (60, 62) bereitgestellten Meßsignale mit den beiden Meßeinrichtungen (60, 62) verbunden ist.

8. Preß- oder Stanzautomat nach einem der voranstehenden Ansprüche, **dadurch gekennzeichnet, daß** das erste und das zweite Meßglied (64, 66) magnetisch miteinander zusammenwirken.

9. Preß- oder Stanzautomat nach einem der voranstehenden Ansprüche, **dadurch gekennzeichnet, daß** das erste und das zweite Meßglied (64, 66) induktiv miteinander zusammenwirken.

10. Preß- oder Stanzautomat nach Anspruch 8 oder 9, **dadurch gekennzeichnet, daß** eines der beiden Meßglieder (66) eine Spule umfaßt und durch die Spule ein von der Relativstellung der beiden Meßglieder (64, 66) abhängiger Strom fließt.

11. PreB- oder Stanzautomat nach Anspruch 10, **dadurch gekennzeichnet, daß** eines der beiden Meßglieder (64) eine Vielzahl von in Reihe hintereinander angeordneter, einander abwechselnder magnetischer Nord- und Südpolbereiche aufweist

## Claims

1. An automatic pressing or punching machine (10) with a frame (12) having a frame lower part (14) with a clamping plate (42) and a frame upper part (15) which receives a drive unit (18) and is supported on the frame lower part (14) by uprights (16), and with a ram (20) which is drivable by the drive unit (18) to produce a reciprocating movement and which is held on the frame (12) so as to be vertically displaceable via guide pillars (31, 32, 33, 34), and with an adjusting device (29) for adjusting the ram reversal position during operation of the automatic pressing or punching machine (10), wherein the adjusting device (29) is associated with a measuring device (60; 62) with a first measuring element (64) held on the movable ram (20), and a fixedly held second measuring element (66) co-operating with the first measuring element (64) for contactless detection of the ram reversal position, wherein the guide pillars (31, 32, 33, 34) together with the ram (20) and the clamping plate (42) define a tool installation space (40) for the accommodation of tools, and wherein the first and the second measuring element (64, 66) are arranged outside the tool installation space (40) in a region (35, 38) of the ram (20) engaging round a guide pillar (31, 34), **characterised in that** a respective upright (16) and/or lateral protective wall (68) are arranged with spacing from the guide pillars (31, 32, 33, 34), and **in that** the first and the second measuring element (64, 66) are positioned in the region between the guide pillar (31, 32, 33, 34) and the associated upright (16) or an associated protective wall (38).

2. An automatic pressing or punching machine according to claim 1, **characterised in that** the second measuring element (66) is held on an upright (16) so as to be adjacent to the first measuring element (64).

3. An automatic pressing or punching machine according to claim 2, **characterised in that** the second measuring element (66) is held on the side (76) of the upright (16) facing the adjacent guide pillar (31, 34).

4. An automatic pressing or punching machine according to claim 2 or 3, **characterised in that** the automatic pressing or punching machine (10) comprises a strain measuring element (78) for measuring the strain of the upright (16) on which the second measuring element (66) is held, and **in that** the automatic pressing or punching machine (10) has a correction unit (82) which is associated with the strain measuring element (78) and is provided for correcting the measured value provided by the measuring unit (60, 62) as a function of the measuring signal from the strain measuring element (78).

5. An automatic pressing or punching machine according to claim 4, **characterised in that** the automatic pressing or punching machine (10) comprises at least two strain measuring elements (78) arranged on two diagonally opposing uprights (16) of the frame (12).

6. An automatic pressing or punching machine according to any one of the preceding claims, **characterised in that** the automatic pressing or punching machine (10) comprises at least two measuring devices (60, 62) each having a first and a second measuring element (64, 66), wherein the measuring devices (60, 62) are arranged outside the tool installation space (40) in diagonally opposing regions (35, 38) of the ram (20), the regions (35, 38) engaging round a respective guide pillar (31, 34).

7. An automatic pressing or punching machine according to claim 6, **characterised in that** the automatic pressing or punching machine (10) comprises a signal processing unit (71) which is connected to the two measuring devices (60, 62) in order to calculate an average value of the measuring signals provided by the two measuring devices (60, 62).

8. An automatic pressing or punching machine according to any one of the preceding claims, **characterised in that** the first and the second measuring element (64, 66) co-operate with one another magnetically.

9. An automatic pressing or punching machine according to any one of the preceding claims, **characterised in that** the first and the second measuring element (64, 66) co-operate with one another inductively.

10. An automatic pressing or punching machine according to claim 8 or 9, **characterised in that** one of the two measuring elements (66) comprises a coil, and through the coil flows a current which is dependent upon the relative position of the two measuring elements (64, 66).

11. An automatic pressing or punching machine according to claim 10, **characterised in that** one of the two measuring elements (64) has a plurality of alternating magnetic north- and south-pole regions arranged in a row one behind the other.

## Revendications

1. Machine automatique de pressage ou d'estampage (10) comprenant un châssis (12) comportant une partie inférieure de châssis (14) dotée d'une plaque de fixation (42) et une partie supérieure de châssis (15) qui loge une unité d'entraînement (18) et qui est supportée par la partie inférieure de châssis (14) par le biais de montants (16), un coulisseau (20) qui peut être entraîné par l'unité d'entraînement (28) dans un mouvement alternatif et qui est porté par le châssis (12), de manière à coulisser verticalement au moyen de colonnes de guidage (31, 32, 33, 34), et un dispositif de réglage (29) destiné à régler la position d'inversion de coulisseau pendant le fonctionnement de la machine de pressage ou d'estampage (10), un dispositif de mesure (60 ; 62) étant associé au dispositif de réglage (29) et comportant un premier élément de mesure (64) supporté par le coulisseau mobile (20) ainsi qu'un deuxième élément de mesure (66) maintenu fixe et coopérant avec le premier élément de mesure afin de détecter sans contact la position d'inversion de coulisseau, les colonnes de guidage (31, 32, 33, 34) ainsi que le coulisseau (20) et la plaque de fixation (42) définissant un espace de montage d'outils destiné à loger des outils et les premier et deuxième éléments de mesure (64, 66) étant disposés à l'extérieur de l'espace de montage d'outils (40) dans une région (35 respectivement 38), entourant une colonne de guidage (31 respectivement 34), du coulisseau (20), **caractérisée en ce qu'**un montant (16) et/ou une paroi de protection latérale (68) sont situées à distance des colonnes de guidage (31, 32, 33, 34) et **en ce que** les premier et deuxième éléments de mesure (64, 66) sont positionnés dans la région comprise entre la colonne de guidage (31, 32, 33, 34) et le montant associé (16) respectivement la paroi de protection associée (68).

2. Machine automatique de pressage ou d'estampage selon la revendication 1, **caractérisée en ce que** le deuxième élément de mesure (66) est monté sur un montant (16) à proximité du premier élément de mesure (64).

3. Machine automatique de pressage ou d'estampage selon la revendication 2, **caractérisée en ce que** le deuxième élément de mesure (66) est monté du côté (76) du montant (16) qui est dirigé vers la colonne de guidage adjacente (31, 34).

4. Machine automatique de pressage ou d'estampage selon la revendication 2 ou 3, **caractérisée en ce qu'**elle comporte un élément de mesure d'allongement (78) destiné mesurer l'allongement du montant (16) sur lequel est monté le deuxième élément de mesure (66), et **en ce qu'**elle comporte une unité de correction (82) qui est associée à l'élément de mesure d'allongement (78) et qui corrige la valeur de mesure fournie par l'unité de mesure (60, 62) en fonction du signal de mesure de l'élément de mesure d'allongement (78).

5. Machine automatique de pressage ou d'estampage selon la revendication 4, **caractérisée en ce qu'**elle comporte au moins deux éléments de mesure d'allongement (78) qui sont situés sur deux montants (16), diagonalement opposés, du châssis (12).

6. Machine automatique de pressage ou d'estampage selon l'une des revendications précédentes, **caractérisée en ce qu'**elle comporte au moins deux dispositifs de mesure (60, 62) comportant chacun des premier et deuxième éléments de mesure (64, 66), les dispositifs de mesure (60, 62) étant disposés à l'extérieur de l'espace de montage d'outils (40) dans des régions (35, 38) du coulisseau (20) qui sont diagonalement opposées et qui entourent chacune une colonne de guidage (31, 34).

7. Machine automatique de pressage ou d'estampage selon la revendication 6, **caractérisée en ce qu'**elle comporte une unité de traitement de signal (71) qui est reliée aux deux dispositifs de mesure (60, 62) en vue de calculer une valeur moyenne des signaux de mesure délivrés par les deux dispositifs de mesure (60, 62).

8. Machine automatique de pressage ou d'estampage selon l'une des revendications précédentes, **caractérisée en ce que** les premier et deuxième éléments de mesure (64, 66) coopèrent entre eux magnétiquement.

9. Machine automatique de pressage ou d'estampage selon l'une des revendications précédentes, **caractérisée en ce que** les premier et deuxième éléments de mesure (64, 66) coopèrent entre eux par induction.

10. Machine automatique de pressage ou d'estampage selon la revendication 8 ou 9, **caractérisée en ce que** l'un des deux éléments de mesure (66) comporte une bobine et **en ce qu'**un courant, fonction de la position relative des deux éléments de mesure (64, 66), circule dans la bobine.

11. Machine automatique de pressage ou d'estampage selon la revendication 10, **caractérisée en ce que** l'un des deux éléments de mesure (64) comporte un grand nombre de régions magnétiques formant des pôles nord et sud qui sont disposées en série l'une derrière l'autre et qui alternent l'une avec l'autre.
